# EUROPÄISCHE PATENTSCHRIFT

(11) **EP 1 993 894 B1**
(45) Veröffentlichungstag und Bekanntmachung des Hinweises auf die Patenterteilung: **11.11.2009**
(21) Anmeldenummer: 07712499.8
(22) Anmeldetag: 09.03.2007
(51) Int. Cl.: B61D 3/04, B61D 3/20, B61D 47/00

(54) **GÜTERUMSCHLAGSYSTEM UND DAFÜR GEEIGNETER SCHIENENWAGGON**
GOODS ENVELOPING SYSTEM AND RAIL WAGGON THAT IS SUITABLE FOR THIS PURPOSE
SYSTÈME DE TRANSBORDEMENT DE MARCHANDISES ET WAGON FERROVIAIRE CONÇU À CET EFFET

(30) Priorität: 16.03.2006 DE 102006012208
(43) Veröffentlichungstag der Anmeldung: 26.11.2008
(73) Patentinhaber: Cargobeamer AG, 02625 Bautzen (DE)
(72) Erfinder: WEIDEMANN, Hans-Jürgen, 67346 Speyer (DE); BAIER, Michael, 68309 Mannheim (DE); MEHNERT, Claus, 02694 Grossdubrau (DE); BECKMANN, Klaus, 09130 Chemnitz (DE); HELM, Andreas, 02906 Niesky (DE); KAHL, Detlef, 02625 Bautzen (DE); HERBERG, Lothar, 02692 Doberschau (DE)
(74) Vertreter: Solf, Alexander
(86) Internationale Anmeldenummer: PCT/EP2007/052245
(87) Internationale Veröffentlichungsnummer: WO 2007/104721

(56) Entgegenhaltungen:
- DE-A1- 4 429 710
- DE-A1-102004 040 245
- DE-U1- 20 221 259
- US-A- 4 665 834

## Beschreibung

Die Erfindung betrifft ein Güterumschlagsystem gemäß dem Oberbegriff des Anspruchs 1 für eine Terminal- bzw. Bahnsteigabfertigung zum Umschlagen bzw. Versetzen von Gütern wie Sattelschlepperaufliegern, Containern, LKW-Anhängern, Hängern von Gliederzügen, Wechselbehältern, normalen internmodularen Ladeeinheiten (ISO, Typ C) oder dergleichen von der Straße zur Schiene und umgekehrt. Die Erfindung betrifft ferner einen insbesondere für das erfindungsgemäße Umschlagsystem geeigneten Waggon gemäß dem Oberbegriff des Anspruchs 24.

Solch ein System ist aus der DE 10 200 40 40 245 bekannt.

Die Erfindung befasst sich mit Güterumschlagsystemen, die Güterumschlageinrichtungen mit horizontaler schienengleicher Querverladung mittels Wechseltragelementen aufweisen, auf denen das Ladegut abgesetzt ist und lagert und die mit Quertransporteinrichtungen quer verschoben werden, wobei die Wechseltragelemente integrierter Bestandteil eines Waggons sind (DE 100 03 315 A1, DE 43 04 635 A1, EI-Eisenbahningenieur (56) 4/2005, S. 10 bis 14).

Schienengleich meint, dass keine besondere Bahnsteighöhe erforderlich ist bzw. dass die Umschlagfläche des Terminals bzw. Bahnsteigs das gleiche oder nahezu das gleiche Arbeitsniveau hat wie die Schienenstränge der Gleisanlage oder die Achshöhe der Waggons.

Das aus der Druckschrift EI-Eisenbahningenieur bekannte schienengleiche Güterumschlagsystem sieht beidseits direkt neben der Gleisanlage und parallel dazu jeweils eine Umschlagbahn und daneben eine für Straßenfahrzeuge befahrbare Verladefahrbahn vor.. Die Umschlagbahn verfügt über mindestens zwei Querverschiebeeinheiten je Umschlagbahn für das Be- und Entladen eines auf der Gleisanlage stehenden Waggons, wobei die Querverschiebeeinheiten jeweils ein Stahlrahmengerüst aufweisen, in dem teleskopartig eine Führungsschiene geführt ist, aus der beidseitig auskragend ein Schlitten ausfahrbar ist.

Für das bekannte Güterumschlagsystem ist ein speziell ausgebildeter Waggon vorgesehen, der im wesentlichen aus zwei Drehgestellen, einem auf den Drehgestellen lagernden aus zwei Köpfrahmen und einem Verbindungsrahmen ausgebildeten Grundrahmen sowie einem auf Zapfen des Grundrahmens lagernden, das Ladegut aufnehmenden Wechseltrog als Waggonaufsatz besteht. Der Wechseltrog ist mit dem Grundrahmen verriegelbar, woraus ein vollständiger Wagenkasten resultiert, der die im Fahrbetrieb des Waggons auftretenden dynamischen Kräfte aufnehmen soll.

Das bekannte Güterumschlagsystem arbeitet mit relativ komplizierten Querverschiebeeinheiten, die insbesondere wegen der hohen in der auskragenden Stellung des Schlittens auftretenden Biegekräfte sehr aufwendig und massiv ausgebildet und fundamentiert sein müssen. Zudem muss die Querverschiebeeinheit mit einer Aushubvorrichtung zum Ausheben des Wechseltrogs aus einer Zapfenlagerung der Kopfrahmen ausgerüstet sein. Hinzu kommt, dass der Waggon des bekannten Güterumschlagsystems ohne Wechseltrog nicht im Güterzugbetrieb verwendet werden kann, weil der Verbindungsrahmen des Grundrahmens nicht die im Fahrbetrieb auftretenden dynamischen Kräfte in ausreichendem Maße aufnehmen kann.

Aufgabe der Erfindung ist, ein Güterumschlagsystem mit schienengleicher horizontaler Querverladung mit geringer vertikaler Bewegung des Transportgutes zu schaffen, das bahnsteigseitig bezüglich des Quertransports einfacher ausgestaltet ist und schnell arbeiten kann. Aufgabe der Erfindung ist außerdem, einen insbesondere auf das erfindungsgemäße Güterumschlagsystem abgestellten einfach ausgebildeten Waggon zu schaffen.

Diese Aufgaben werden durch die Merkmale der Ansprüche 1 und 24 gelöst. Anhand der Zeichnung wird die Erfindung im folgenden beispielhaft näher erläutert. Es zeigen:
- Fig. 1a: perspektivisch einen Abschnitt einer erfindungsgemäßen Güterumschlageinrichtung mit erfindungsgemäßem Waggon,
- Fig. 1b: perspektivisch den Abschnitt nach Fig. 1a ohne Waggon,
- Fig. 2: perspektivisch einen Teilbereich der erfindungsgemäßen Guterumschlageinrichtung unterhalb eines Waggons,
- Fig. 3: eine perspektivische Explosionsdarstellung eines erfindungsgemäßen Waggons,
- Fig. 4: perspektivisch einen kopfseitigen Teilbereich eines erfindungsgemäßen Waggons mit Blickrichtung zur Klappwand-Schwenkeinrichtung,
- Fig. 5a/b: perspektivisch eine Ausführungsform eines Shuttlewagens.

Das erfindungsgemäße Güterumschlagsystem weist eine Güterumschlageinrichtung bzw. eine Güterumschlagstation eines Güterbahnhofs auf, die mit einer Querverladeeinrichtung ausgestattet ist, wie sie beispielhaft mit Teilbereichen perspektivisch in den Fig. 1a und 1b erkennbar ist.

Die Querverladeeinrichtung verfügt über eine Gleisanlage 1 mit den beiden Schienensträngen 1a, 1b. Auf der Gleisanlage 1 kann ein Waggon 2 mit entsprechenden Positioniermitteln (nicht dargestellt) positioniert werden. Auf der einen Seite neben der Gleisanlage 1 und direkt daneben ist eine parallel zur Gleisanlage 1 verlaufende Umschlag- bzw. Absetzbahn 5 vorgesehen, neben der parallel verlaufend eine z. B. um 10 bis 30 cm höher gestuft angeordnete Verladebahn 6 ausgebildet ist. Neben der Verladebahn 6 und ebenfalls dazu parallel verlaufend befindet sich auf gleichem Niveau eine Fahrbahn 7 für Straßenfahrzeuge, z. B. LKWs.

Die Absetzbahn 5 und die Fahrbahn 7 sind optional. Die Bahnen 1, 5, 6 und 7 bilden die Terminal- bzw. Güterbahnhofanlage. Optional kann - wie in den Fig. 1a und 1b dargestellt - auch auf der anderen Seite der Gleisanlage 1 eine gleiche Terminalanlage vorgesehen sein.

Auf der Absetzbahn 5 und unterflur in einer Querrille der Verladebahn 6 erstrecken sich im Abstand voneinander und parallel zueinander sowie quer bzw. rechtwinklig zur Gleisanlage 1 mindestens zwei Tragschienenelemente 8, 9, z. B. in Form von Betonschienen, auf denen je ein ein eigenes Antriebsmittel aufweisender, langgestreckter mit einem Tragbalkenelement 11c ausgerüsteter Rollwagen bzw. Shuttlewagen 11 als Querverschiebeeinheit geführt wird. Ein tragendes oberseitiges Flächenelement 10 der Tragbalken 11c der Shuttlewagen auf den Tragschienenelementen 8, 9 weist ein Niveau auf, das dem Höhenniveau der Oberflächenebene der Verladebahn 6 entspricht. Der Tragbalken 11c kann auf dem Shuttlewagen 11 vertikal z. B. 3 bis 5 cm nach oben oder unten verfahren werden, so dass das oberseitige Tragflächenelement 10 des Tragbalkens 11c etwas über die Oberflächenebene der Verlädebahn 6 hinausragend ausgefahren werden kann. In den Fig. 1a und 1b ist dargestellt, dass sich die Shuttlewagen 11 in den entsprechenden passenden Ausnehmungen bzw. Querrillen der Verladebahn 6 auf den Tragschienenelementen, 8, 9 befinden und sich wie die Tragschienenelemente 8, 9 in diesem Bereich über die gesamte Breite der Verladebahn 6 erstrecken.

Zweckmäßigerweise sind die Verladebahn 6 und die Absetzbahn 5 gleich breit, z. B. 250 cm bis 400 cm breit, wobei deren Breite jeweils etwa der Länge eines Shuttlewagens 11 entspricht und die Verladebahn 6 zumindest so breit ist, dass ein LKW bequem parallel zur Gleisanlage 1 darauf fahren kann. Zweckmäßigerweise weist die Verladebahn 6 absetzbahnseitig eine hochstehende Begrenzungskante 12 auf, die verhindern soll, dass ein die Verladebahn 6 befahrendes Straßenfahrzeug, beispielsweise ein LKW, auf die niedrigere Absetzbahn 5 gerät, wobei die Begrenzungskante 12 im Bereich der Tragschienenelemente 8, 9 ausgesetzt ist bzw. eine Lücke aufweist.

Das gleisseitige Ende 13 der Tragschienenelemente 8, 9 endet eine vorbestimmte Strecke vor dem gegenüberliegenden einen Schienenstrang 1b, wobei in Forsetzung jedes Tragschienenelements 8, 9 direkt vor dem Schienenstrang 1b ein kurzes Überbrückungstragschienenstück 14 und zwischen den Schienensträngen 1b, 1a ein Aufsetztragschienenstück 14 angeordnet sind. Auf diese Weise wird jeweils zwischen den freien Enden 13 der Tragschienenelemente 8, 9 und dem Überbrückungstragschienenstück 14 ein Freiraum bzw. eine Lücke 16 vorbestimmter Länge von z. B. 20 cm bis 80 cm geschaffen, deren Zweck weiter unten erläutert wird.

Zweckmäßigerweise sind im Bereich der Gleisanlage 1 z. B. außenseitig bzw. absetzbahnseitig jeweils direkt neben jedem Schienenstrang 1a, 1b mindestens zwei vertikal arbeitende gleisbettgebundene, mit einem Antriebsmittel in Verbindung stehende Langhubvorrichtungen 17 in bestimmtem Abstand voneinander vorgesehen, die z. B. mit einem z. B. auf dem Gleisbett angeordneten Antriebsmittel, z. B. einen Motor 18 über Spindeln 19 gleichlaufend angetrieben werden, wobei die Spindeln 19 vorzugsweise in den Überbrückungstragschienen 14 drehbar gelagert sind und sich die Langhubvorrichtungen 17 neben den Überbrückungstragschienenstücken 14 befinden. Der Zweck der Langhubvorrichtungen 17, die z. B. einen Hub von 10 bis 40 cm ermöglichen, wird ebenfalls weiter unten erläutert. Eine besondere Ausführungsform des Shuttlewagens 11 ist in Fig. 5a (mit Tragbalken 11c) und Fig. 5b (ohne Tragbalken 11c) abgebildet.

Der Shuttlewagen 11 der erfindungsgemäßen Querverladeeinrichtung verfügt über mehrere hintereinander angeordnete z. B. auf Achsen lagernde Rollenelemente bzw. Räder 11a, die auf Führungsbahnen der Tragschienenelemente 8 bzw. 9 sowie des Überbrückungstragschienenstücks 14 und des Aufsetztragschienenstücks 15 laufen, wobei sich jeweils ein z.B. motorisches Antriebsmittel 63 an oder in dem Shuttlewagen 11 befindet oder bahnsteigseitig angeordnet ist und das Antriebsmittel 63 zumindest ein Rollenelement 11a antreibt sowie für einen von einer Steuereinrichtung (nicht dargestellt) gesteuerten Synchronlauf beider Shuttlewagen 11 eingerichtet ist. Zweckmäßigerweise ist die Länge des Shuttlewagens 11 und/oder des Tragbalkens 11c so gewählt, dass der Shuttlewagen 11, wenn er zwischen den Gleisschienensträngen 1a, 1b positioniert ist, sich bis über die Lücke 16 erstreckt und auch auf dem Tragschienenelement 8, bzw. 9 abgestützt ist, woraus unter dem Shuttlewagen 11 im Bereich der Lücke 16 ein Freiraum mit einer Länge von z. B. 30 bis 80 cm und einer Höhe von 5 bis 40 cm resultiert. Außerdem sind die Rollenelemente 11a in Längsrichtung des Shuttlewagens 11 zweckmäßigerweise so verteilt angeordnet, dass sich gleichzeitig jeweils mindestens ein Rollenelement 11a auf einem Tragschienenelement 8 bzw. 9 und einem Überbrückungstragschienenstück 14 oder auf einem Überbrückungstragschienenstück 14 und dem Aufsetztragschienenstück 15 oder vorzugsweise einem Tragschienenelement 8 bzw. 9, einem Überbrückungstragschienenstück 14 und dem Aufsetztragschienenstück 15 abstützt.

Der Shuttlewagen il weist z. B. ein langgestrecktes Chassis 61 auf, das die Rollenelemente 11a und optional auch das Antriebsmittel 63 für die Rollenelemente 11a trägt. Zudem ist vorgesehen, dass der Tragbalken 11c über mindestens eine auf dem Chassis 61 lagernde, mit einem Antriebsmittel in Verbindung stehende antreibbare, vertikal arbeitende Kurzhubvorrichtung 62, z. B. über eine Kurzhubkolbenzylindereinrichtung, mit dem Chassis 61 in Verbindung steht, wobei die Kurzhubvorrichtungen 62 z. B. vom Antriebsmittel 63 ebenfalls antreibbar angehoben und wieder abgesenkt werden und z.B. einen Hub von 3 bis 5 cm ausführen können.

Vorzugsweise sind auf der Absetzbahn 5 mindestens zwei Absetzelemente, z. B. vier Absetzblöcke 20 angeordnet, auf die ein Ladegutträger bzw. Wechseltragelement eines Waggons 2 absetzbar ist. Beispielsweise befinden sich jeweils zwei Absetzblöcke 20 im Abstand voneinander neben der Tragschiene 8 und der Tragschiene 9.

Für das erfindungsgemäße Güterumschlagsystem bzw. für die erfindungsgemäße Querverladeeinrichtung wird insbesondere eine Waggonkonstruktion verwendet, die im wesentlichen aus drei identischen Grundelementen, nämlich einem Drehgestell 30, einem Waggonkopfstück 34 und einer Klappwand 39 als Seitenwandelement zusammengebaut ist, wobei die Grundelemente jeweils paarweise symmetrisch sich gegenüberliegend angeordnet sind. Demgemäß ist ein Waggon 2 jeweils aus zwei Grundelementen aufgebaut. Drehgestell 30 bzw. Räder und Achsen und Waggonkopfstück 34 können dabei auch zu einer Einheit zusammengefasst sein.

Der Waggon 2 weist zwei auf üblichen Abstand angeordnete, vorzugsweise zweiachsige Drehgestelle 30 üblicher Bauart auf mit einem von einem Rahmengestell 31 getragenen, sich parallel zu und zwischen den Achsen ersteckenden horizontalen Traggerüst 32, in dem zentral ein Aufnahmeelement 33 vorgesehen ist. Auch andere übliche Ausführungsformen sind einsetzbar.

Auf jedem Drehgestell 30 lagert mit einem entsprechenden Lagerelement (nicht dargestellt), das in das Aufnahmeelement 33 greift, ein im wesentlichen aus horizontale Rahmenstreben erstelltes Waggonkopfstück 34, an dem außenstirnseitig die üblichen Puffer 35 eines Waggons 2 angeordnet sind. Die Waggonkopfstücke 34 stehen wie auch die beiden Drehgestelle 30 erfindungsgemäß lediglich über die fest mit den Kopfstücken 34 verriegelten und verspannten Klappseitenwände 39 miteinander in Verbindung.

Jedes Waggonkopfstück 34 weist oberseitig und längsseitig jeweils einen Längsträger 36, z. B. einen Lagerbalken, auf, auf dem mindestens ein, vorzugsweise zwei in Längsrichtung auf Abstand hintereinander nach oben ragende Fixier- bzw. Sicherungszapfen 37 als Verspann- und Verriegelungselemente für eine Klappwand 39 angeordnet sind. Vorzugsweise befindet sich oberseitig und etwa zentral auf jedem Kopfstück 34 eine Königszapfenaufnahmeeinrichtung 60 für die Aufnahme eines Königszapfens eines Sattelaufliegers.

Eine zweckmäßige Ausgestaltung des Längsträgers 36 ergibt sich aus Fig. 4. Demgemäß sind die Fixierzapfen 37 auf einer erhöhten innenseitigen Längsstufe 36a angeordnet, der außenseitig eine tiefer gesetzte horizontale Lagerfläche 36b vorgeordnet ist. Zweckmäßigerweise ist mindestens ein von der Lagerstufe 36a ausgehender, sich quer über die Lagerfläche 36b erstreckender Positioniersteg 38, vorzugsweise im Bereich des innenstirnseitigen Fixierzapfens 37 angeordnet.

Die Fixierzapfen 37 und die Positionierstege 38 der auf den beiden Drehgestellen 30 lagernden Waggonkopfstücke 34 fixieren, verspannen und positionieren beidseits des Waggons 2 jeweils eine hochkant gestellte Waggonklappwand 39, wobei die Waggonklappwand 39den Abstand zwischen den beiden Drehgestellen bzw. den beiden Waggonkopfstücken 34 überbrückt und den Waggonaufbau längsverstrebt, so dass der Waggon 2 die Güterlast und die im Fahrbetrieb des Waggons auftretenden, insbesondere dynamischen Kräfte aufnehmen kann und zwar ohne Einbeziehung der Struktur von Wechseltragelementen für die Güter.

Die Waggonklappwand 39 hat eine Dickenabmessung von z. B. 5 bis 20 cm und weist einen Lastaufnahmesteg 40 auf, an dem beidendig über jeweils einen vorzugsweise schräg nach oben verlaufenden bzw. nach oben gekröpften Verbindungssteg 41, ein sich parallel zum Lastaufnahmesteg 40 erstreckender Auflagersteg 42 nach oben versetzt vorgesehen list. Die Höhe des Lastaufnahmestegs 40 beträgt zwischen 30 und 80 cm, so dass aufgrund der Dickenabmessungen und der Höhenabmessungen der Lastaufnahmesteg 40 in den Raum einer Lücke 16 unterhalb eines Shuttlewagens 11 passt.

Eine Unterkante 42a der Auflagestege 42 sitzt auf der Lagerfläche 36b des jeweiligen Längsträgers 36 des Kopfstücks 34 auf, wobei waggoninnenseitig am Auflagersteg 42 mit den Fixierzapfen 37 zum Fixieren und Verriegeln sowie Verspannen der Klappwände 39 zusammenwirkende Fixierösen bzw. Sicherungslaschen 42b angeordnet sind, die die Fixierzapfen 37 des Waggonkopfstücks 34 übergreifen, wobei der Positioniersteg 38 des Längsträgers 36 in eine entsprechende waggoninnenseitige Positioniernut 42c des Lagerstegs 42 eingreift.

Die Fixierzapfen 37 und die Fixierösen 42b weisen erfindungsgemäß lösbare Verriegelungs- und Verspannungseinrichtungen auf (nicht dargestellt), mit denen die Waggonklappwände 39 starr verriegelt und verspannend auf den Waggonkopfstücken 34 lösbar festgelegt bzw. festgesetzt werden können.

Die Waggonklappwände 39 verstreben somit über die Waggonkopfstücke 34 die Drehgestelle 30 miteinander zu einer Waggonstruktur derart, dass die Waggonkonstruktion die Kräfte und Lasten aufnehmen kann, die aufgrund der Beladung mit einem Wechseltragelement und insbesondere im Fahrbetrieb auftreten, wobei die Montage und Demontage des Waggons 2 wegen des modularen Aufbaus aus lediglich drei Grundelementen äußerst einfach sind.

Nach der Erfindung stehen die Klappwände 39 nach außen abschwenkbar und wieder anschwenkbar mit den Kopfstücken 34 in Verbindung. Hierfür sind zweckmäßigerweise waggoninnenstirnseitig an jedem Kopfstück 34 und jeweils beidseits der Quermitte des Waggons 2 Schwenkantriebsmittel für die Klappwände 39 vorgesehen. Diese Schwenkantriebsmittel weisen gemäß abgebildetem Beispiel (Fig. 4) eignen einendig am Lagersteg 42 der Klappwand 39 nahe an dem Verbindungssteg 41 angeordneten Hebelarm 43 auf, der sich rechtwinklig von der Klappwand 39 ins Innere des Waggons erstreckt und der anderendig mit einem Schwenklager schwenkbar an einem Kulissenblock 44 sitzt, der in einer im unterseitigen Bereich der Stirnseite am Kopfstück 34 vorgesehenen vertikalen Kulissenbahn 45 geführt ist. Nach der Erfindung greift am Kulissenblock 44 über Koppelelemente ein gleisbettgebundenes oder kopfstückgebundenes Antriebsmittel an, das den Kulissenblock 44 auf und ab verschieben kann.

Etwa in seinem Längsmittenbereich ist am Hebelarm 43 das Ende einer Schubstange 46 angelenkt, deren anderes Ende an einem Kulissenblock 47 angelenkt ist, wobei der Kulissenblock 47 ein Stück oberhalb der Kulissenführung 45 in einer horizontalen Kulissenbahn 48 geführt ist.

Der Kulissenblock 47 steht ebenfalls mit einem gleisbettgebundenen oder kopfstückgebundenen Antriebsmittel in Verbindung, das den Kulissenblock 47 über Koppelelemente verschieben kann, so dass dabei eine Verschwenkung der Klappwand 39 erfolgt. Der Schwenkantrieb für die Klappwand 39 kann zweckmäßigerweise motorisch betrieben sein. Dafür ist im dargestellten Beispiel quermittig an der waggoninnenseitigen Stirnseite jedes Kopfstücks 34 ein Motor 49 angeordnet, der über Spindeln 50 in an sich bekannter Weise die beidseitigen Kulissenblöcke 47 antreiben kann. Gleichermaßen kann aber auch, wie bereits erwähnt, ein gleisbettgebundener Antrieb über entsprechende Koppelelemente die Spindeln 50 betreiben.

Zur Aufnahme von Ladegut ist für den erfindungsgemäßen Waggon 2 und für die erfindungsgemäße Querverschiebeeinrichtung als Wechseltragelement bzw. Waggonaufsatz bzw. Ladegutträger ein wechselbodenelement 51 vorgesehen, das lose zwischen die beiden Kopfstücke 34 und die beiden Klappwände 39 passt bzw. einsetzbar ist und vorzugsweise nicht mit den Kopfstücken 34 in Verbindung steht.

Das Wechselbodenelement 51 weist eine ebene Bodenwandung 52 und zweckmäßigerweise seitlich sich in Längsrichtung erstreckende hochgestellte Begrenzungsstege 53 sowie neben den Begrenzungsstegen 53 tiefer liegende Fahrspuren 54 auf. Jeweils im freien Längsendbereich sind beidseits des Wechselbodenelements 51 mindestens zwei an den Begrenzungsstegen 53 sich nach oben erstreckende Einhängestreben 55 vorgesehen, die jeweils an ihren freien Enden einen nach außen kragenden Einhängevorsprung 56 aufweisen. Vorzugsweise ist jeweils zwischen den beiden Vorsprüngen 56 einer Seite des Wechselbodenelements 51 eine Verbindungsstrebe 57 vorgesehen.

Die Vorsprünge 56 sitzen auf der Oberkante 40a des Lastaufnahmestegs 40 auf, wobei noch zweckmäßigerweise vorgesehen sein kann, dass auf der Oberkante 40a angeordnete Positionierzapfen 58 in vorzugsweise Langlöcher 59 der Vorsprünge 56 eingreifen.

Im folgenden wird das erfindungsgemäße Umschlagverfahren des erfindungsgemäßen Umschlagsystems näher erläutert, wobei von einem Umschlagsystem ausgegangen wird, das vorzugsweise beidseits der Gleisanlage 1 erfindungsgemäße Umschlageinrichtungen aufweist.

Die auf den Betonschienen 8, 9 bis in die Verladebahn 6 verschiebbaren Querverschiebeeinheiten bzw. Shuttlewagen 11 mit eingefahrenen Kurzhubeinrichtungen 62 befinden sich in den Verladebahnen 6. Auf den säulenförmigen Absetzblöcken 20 der Parkbahn bzw. Absetzbahn 5 ist auf der einen Seite der Gleisanlage 1 ein leeres Wechselbodenelement 51 abgestellt. Auf der anderen Seite der Gleisanlage befindet sich kein Wechselbodenelement.

Die beiden Shuttlewagen 11 der einen Seite fahren unter das Wechselbodenelement 51 in der Parkbahn 5. Sie werden von ihren mitgeführten Motoren 63 angetrieben und von einem zentralen Kontroll- und Steuersystem (nicht dargestellt) gesteuert.

Die Antriebe 63 betätigen die Kurzhubeinrichtungen 62 z. B. über Umkupplungselemente eines Antriebsstranges (alternativ kann aber auch ein separater z. B. hydraulischer oder elektrischer Antrieb vorgesehen sein) und heben das Wechselbodenelement 51 von den Säule 20 der Parkbahn 5 ab.

Die Shuttlewagen 11 fahren mit angehobenem Wechselbodenelement 51 in die Verladebahn 6 und setzen dieses dort durch Absenken der Kurzhubeinrichtungen 62 ab.

Ein Sattelzug fährt von der Fahrbahn 7 auf die Verladebahn 6 in einem Abstand vom Wechselbodenelement 51, so dass er in der Lage ist, gerade in das Wechselbodenelement 51 einzufahren und seinen Sattelauflieger im Wechselbodenelement 51 abzusatteln. Das Wechselbodenelement 51 enthält zweckmäßigerweise beim Überfahren erfühlbare Elemente zur Positionierung der Sattelaufliegerachsen (nicht dargestellt). Nach dem Absatteln steht der Sattelauflieger auf seinen Stützen und der Fahrer kann die Räder durch Halteeinrichtungen, z. B. Keile oder Klappeinrichtungen (nicht dargestellt) blockieren.

Die Zugmaschine des Sattelzuges verlässt das Wechselbodenelement 51 und z. B. auch das Terminal oder holt einen angekommenen Sattelauflieger in einem anderen Wechselbodenelement 51 ab.

Die Kurzhubeinrichtungen 62 der sich unter dem Wechselelement 51 befindenden Shuttlewagen 11 heben das beladene Wechselbodenelement 51 an. Danach verbringen die Shuttlewagen 11 das beladene Wechselbodenelement 51 auf die Parkbahn 5 und setzen es dort durch Absenken der Kurzhubeinrichtungen 62 auf die Säulen 20 ab. Danach fahren sie zurück in die Verladebahn 6 und decken dort die Querrillen ab.

Wenn alle umzuschlagenden Wechselbodenelemente 51 beladen auf der Parkbahn bzw. Absetzbahn 5 warten, läuft ein Zug mit z. B. Sattelaufliegern beladenen Waggons 2 ein und die Waggons 2 des Zuges werden über im Gleisbett vorhandene Positioniereinrichtungen (nicht dargestellt) in eine definierte Lage zur Parkbahn 5 verbracht.

Nunmehr werden die Fixierzapfen 37 der jeweiligen Waggons 2 entriegelt und die Verspannung der Fixierzapfen 37 mit den Fixierösen 42b aufgehoben. Zudem wird die Königszapfenarretierung in der Königszapfenaufnahmeeinrichtung 60 gelöst. Diese ist für Havariebetrieb oder Betrieb in Kranterminals vorzugsweise zusätzlich auch manuell mittels z. B. eines Zuggestänges lösbar ausgebildet.

Das Wechselbodenelement 51 auf dem Waggon 2 des eingefahrenen Zuges wird mit den entsprechend im Gleisbett fest positionierten Langhubvorrichtungen 17 soweit angehoben, dass die Einhängevorsprünge 56 des Wechselbodenelements 51 z. B. 10 cm bezüglich des Lastaufnahmestegs 40 höher liegen.

Der Kulissenblock 44 und damit das Schwenklager der Klappwände 39 wird mit einem dafür vorgesehenen Antriebsmittel angehoben, so dass die Fixierösen 42b über die Fixierzapfen 37 gehoben werden und die Klappwand nach außen und unten verschwenkt werden kann. Für den Antrieb zum Anheben des Schwenklagers bzw. des Kulissenblocks 44 kann z. B. ein eigenständige Motor mit Getriebe oder eine Ankopplung an die Langhubvorrichtung 17 oder eine Ableitung von einem waggonseitigen oder bahnsteigseitigen Zentralantrieb vorgesehen sein.,

Die Klappwände 39 werden über die Gewindespindeln 50 und die Kulissenblöcke 47 nach unten geschwenkt bis auf die Absetzbahn 5, wobei auch die Kulissenbläcke 44 gleichzeitig oder danach ein Stück abgesenkt werden, so dass der Lastaufnahmesteg 40 der Klappwand 39 in der Lücke 16 zwischen den Tragschienenelementen 8, 9 und den Überbrückungstragschienenstücken 14 aufgenommen ist. Dadurch ist die Klappwand 39 so weit abgesenkt, dass der Lastaufnahmesteg 40 unterhalb der Rollebene der Shuttlewagen 11 liegt. Als Antrieb für den Kulissenblock 47 kann ein Antrieb, wie oben für die Bewegung des Kulissenblocks 44 angegeben, vorgesehen sein.

Die Shuttlewagen 11 der Seite, auf der auf der Parkspur 5 kein Wechselbodenelement 51 vorhanden ist, betätigen ihre Kurzhubeinrichtungen 62 und fahren unter das Wechselbodenelement 51, das sich auf dem Waggon 2 in angehobener Position befindet.

Das Wechselbodenelement 51 auf dem Waggon 2 wird über die Langhubeinrichtungen 17 auf die Shuttlewagen 11 abgesenkt. Die Shuttlewagen 51 transportieren das Wechselbodenelement 51 über die Säulen 20 der freien Parkbahn 5 und senken es dort über ihre Kurzhubeinrichtungen 62 ab und fahren in die Querrillen der Verladebahn 6 daneben.

Zugleich fahren die Shuttlewagen 11 auf der Seite des verladebereiten Wechselbodenelements 51 aus ihrer Position in der Verladebahn 6 zur Absetzbahn 5 unter das verladebereite Wechselbodenelement 51, heben es über ihre Kurzhubeinrichtungen 62 an und fahren es zum Waggon 2.

Dort heben die Langhubeinrichtungen 17 das Wechselbodenelement 51 an und die Shuttlewagen 11 fahren aus dem Waggonbereich zurück in die freie Verladebahn 6, wo ihre Kurzhubeinrichtungen 62 in Tiefstellung gebracht werden.

Parallel zum Fahrbetrieb der Shuttlewagen 11 werden die Klappwände 39 kurz angehoben, hochgeschwenkt und abgesenkt, so dass die Fixierösen 42b über die Fixierzapfen 37 greifen. Danach werden die Klappwände verriegelt und versperrt.

Das Wechselbodenelement 51 wird über die Langhubeinrichtungen 17 abgesenkt, bis die Vorsprünge 56 auf den Klappwänden 39 aufsitzen. Dabei wird der Königszapfen in die Königszapfenaufnahmevorrichtung 60 eingesenkt, wo er einrastet.

Die Königszapfenverriegelung kann auch so erfolgen, dass der Fahrer des LKW oder ein Lademeister nach dem Absatteln des Sattelaufliegers ein transportables, nicht gezeigtes, Königszapfenarretierelement über den Königszapfen stülpt und es an diesem arretiert. Nach der Verladung des Wechselbodenelements 50 wird dann dieses Königszapfenarretierelement vorzugsweise durch die einklappenden Seitenwände 39 formschlüssig verriegelt und festgelegt.

Durch Betätigung der Verspann- und Verriegelungselemente der Fixierzapfen 37 wird mit den Fixierösen 42b eine formschlüssige Sicherung und starre Verriegelung der Klappwand 39 hergestellt. Dabei wird z. B. die Verspannung der Fixierzapfen 37 mit den Fixierösen 42b mittels Exzentereinrichtungen an den Fixierzapfen 37 (nicht dargestellt) hergestellt.

Die Auflageflächen des Wechselbodenelements 51 werden auf den Oberkanten 40a des Lastaufnahmestegs 40 mittels Zapfen 58 und den Langlöchern 59 formschlüssig gesichert.

Durch die Parallelität des Be- und Entladens aller Waggons 2 ist der Zug abfahrbereit und die entladenen Güter in den entladenen Wechselbodenelementen 51 können abgeholt werden.

Es liegt im Rahmen der Erfindung, lediglich ein Tragschienenelement 8 oder 9 und ein Tragschienenstück 15 und gegebenenfalls ein Überbrückungstragschienenstück 14 sowie lediglich einen Shuttlewagen 11 dafür vorzusehen. Es liegt außerdem im Rahmen der Erfindung, einen gleisbett- und/oder bahnsteiggebundenen Antrieb für den oder die Shuttlewagen z. B. mittels Zahnstangenantrieb vorzusehen.

Ein wesentlicher Bestandteil der Erfindung bezüglich des Waggons ist, dass die Seitenwände 39 nicht nur abnehmbar und/oder abklappbar an der Waggonkonstruktion angeordnet sind, sondern zudem derart ausgebildet und verriegelbar mit den Drehgestellelementen bzw. Kopfstücken in Verbindung stehen, das sie die Kraftübertragung zwischen den Drehgestellelementen bzw. Kopfstücken gewährleisten und die vom Ladegut ausgehende Belassung des Waggons aufnehmen und auf die Drehgestellelemente bzw. Kopfstücke übertragen, so dass der Fahrbetrieb des Waggons ermöglicht wird.

## Patentansprüche

1. Güterumschlagsystem zum Umschlagen von Gütern von der Straße zur Schiene und umgekehrt mit horizontaler schienengleicher Querverladung mittels in eine Waggonkonstruktion integrierbaren, Güter aufnehmenden Wechseltragelementen (51), aufweisend:
a) eine Glelsanlage (1) mit zwei Gleissträngen (1a, 1b),
b) eine etwa schienengleiche Verladebahn (6) parallel neben der Gleisanlage (1),
c) eine Quertransporteinrichtung für den Quertransport von Wechseltragelementen (51) von einem Wagvon (2) auf die Verladebahn (6) oder umgekehrt
**dadurch gekennzeichnet,**
**dass** die Quertransporteinrichtung aufweist:
d) mindestens ein sich quer zur Gleisanlage (1) erstreckendes Tragschienenelement (8, 9);
e) ein in Fortsetzung zu dem Tragschienenelement (8, 9) zwischen den Gleissträngen (1a, 1b) angeordnetes, mit dem Tragschienenelement (8, 9) fluchtendes Tragschienenstück (15),
f) mindestens einen auf dem Tragschienenelement (8, 9) und dem Tragschienenstück (15) geführten Shuttlewagen (11) für den Quertransport eines Wechseltragelements (51), wobei
g) der Shuttlewagen (11) mit einer eigenen Antriebseinrichtung (63) ausgerüstet ist oder einen gleisbett- und/oder bahnsteiggebundenen Antrieb aufweist.

2. Güterumschlagsystem nach Anspruch 1,
**dadurch gekennzeichnet,**
**dass** die Quertransporteinrichtung aufweist:
- mindestens zwei parallel im Abstand voneinander angeordnete, sich quer zur Gleisanlage (1) erstreckende Tragschienenelemente (8, 9),
- jeweils in Forsetzung zu den Tragschienenelementen (8, 9) zwischen den Gleissträngen (1a, 1b) angeordnete,' jeweils mit den Tragschienenelementen (8, 9) fluchtende Tragschienenstücke (15),
- jeweils einen auf jedem Tragschienenelement (8 bzw. 9) und dem jeweiligen Tragschienenstück (15) geführtten Shuttlewagen (11) für den Quertransport eines Wechseltragelements (51), wobei
- die Shuttlewagen (11) mit einer eigenen Antriebseinrichtung (63) ausgerüstet sind oder einen gleisbett- und/oder bahnsteiggebundenen Antrieb aufweisen.

3. Güterumschlagsystem nach Anspruch 1 oder 2,
**dadurch gekennzeichnet,**
**dass** das oder die Tragschienenelement(e) (8, 9) unterflur in Querrillen der Verladebahn (6) angeordnet ist/sind.

4. Güterumschlagsystem nach einem oder mehreren der vorhergehenden Ansprüche,
**dadurch gekennzeichnet,**
**dass** zwischen der Verladebahn (6) und der Gleisanlage (1) eine Absetzbahn (5) vorgesehen ist, die ebenfalls von den Tragschienenelementen (8, 9) durchquert wird.

5. Güterumschlagsystem nach Anspruch 4,
**dadurch gekennzeichnet,**
**dass** die Verladebahnbahn (6) ein höheres Niveau hat als die Absetzbahn (5), wobei sich die Tragschienenelemente (8, 9) auch über die Absetzbahn (5) erstrecken und dort über die Oberfläche überstehend angeordnet sind, wobei das Niveau vorzugsweise 10 bis 30 cm höher ist.

6. Güterumschlagsystem nach einem oder mehreren der vorhergehenden Ansprüche,
**dadurch gekennzeichnet,**
**dass** die gleisseitigen Enden (13) der Tragschienenelemente (8, 9) eine Lücke (16) bildend vor der Gleisanlage (1) angeordnet sind, wobei die Lücke vorzugsweise eine Länge von 30 bis 80 cm aufweist.

7. Güterumschlagsystem nach Anspruch 6,
**dadurch gekennzeichnet,**
**dass** direkt vor dem einen Gleisstrang (1b) der Gleisanlage (1) fluchtend zu den Tragschienenelementen (8, 9) und dem jeweiligen Tragschienenstück (15) ein Überbrückungsschienenstück (14) angeordnet ist, wobei die Lücke (16) jeweils zwischen dem Überbrückungsschienenstück (14) und dem Tragschienenelement (8 bzw. 9) vorgesehen ist.

8. Güterumschlagsystem nach einem oder mehreren der vorhergehenden Ansprüche,
**dadurch gekennzeichnet,**
**dass** im Bereich der Gleisanlage (1) mindestens eine Langhubvorrichtung (17)angeordnet ist, die vorzugsweise Hubhöhen von 10 bis 40 cm ermöglicht.

9. Güterumschlagsystem nach Anspruch 8,
**dadurch gekennzeichnet,**
außenseitig neben den beiden Gleissträngen (1a, 1b) jeweils zwei voneinander beabstandete gleisbettgebundene Langhubvorrichtungen (17) angeordnet sind.

10. Güterumschlagsystem nach Anspruch 8 oder 9,
**dadurch gekennzeichnet,**
**dass** die Langhubvorrichtungen (17) gleisparallel neben den Überbrückungsschienenstücken (14) angeordnet sind.

11. Güterumschlagsystem nach Anspruch 9 oder 10,
**dadurch gekennzeichnet,**
**dass** die mindestens beiden Langhubvorrichtungen (17) über Spindeln (19) mit einem zwischen ihnen angeordneten Antriebsmittel (18) in Verbindung stehen.

12. Güterumschlagsystem nach Anspruch 11,
**dadurch gekennzeichnet,**
**dass** die Spindeln (19) in den Überbrückungsschienenstücken (14) gelagert sind.

13. Güterumschlagsystem nach einem oder mehreren der Ansprüche 2 bis 12,
**dadurch gekennzeichnet,**
**dass** neben den Tragschienenelementen (8, 9) ein tragendes Flächenelement (10) des Shuttlewagens (11) überragende Absetzelemente, z. B. Absetzblöcke (20) angeordnet sind.

14. Güterumschlagsystem nach einem oder mehreren der Ansprüche 4 bis 13,
**dadurch gekennzeichnet,**
**dass** die Verladebahn (6) zur Absetzbahn (5) höher gestuft angeordnet ist, wobei der Höhenunterschied z. B. der Schienenelementhöhe plus Shuttlewagenhöhe entspricht.

15. Güterumschlagsystem nach einem oder mehreren der Ansprüche 4 bis 14,
**dadurch gekennzeichnet,**
**dass** die Verladebahn (6) absetzbahnseitig eine hochstehende Begrenzungskante (12) aufweist, die zweckmäßigerweise im Bereich der Tragschienenelemente (8, 9) ausgesetzt ist.

16. Güterumschlagsystem nach einem oder mehreren der vorhergehenden Ansprüche,
**dadurch gekennzeichnet,**
**dass** der Shuttlewagen (11) oberseitig ein tragendes Flächenelement (10) aufweist, dessen Niveau über dem Höhenniveau der Gleisstränge (1a, 1b) liegt und vorzugsweise dem Höhenniveau der Oberflächenebene der Verladebahn (6) entspricht.

17. Güterumschlagsystem nach Anspruch 16,
**dadurch gekennzeichnet**
**dass** das Flächenelement (10) Teil eines Tragbalkenelements (11c) ist, das auf dem Shuttlewagen (11) vertikal z. B. um 3 bis 5 cm verfahrbar angeordnet ist.

18. Güterumschlagsystem nach einem oder mehreren der vorhergehenden Ansprüche,
**dadurch gekennzeichnet,**
**dass** die Länge eines Shuttlewagens (11) der Breite der Verladebahn (6) entspricht.

19. Güterumschlagsystem nach einem oder mehreren der vorhergehenden Ansprüche,
**dadurch gekennzeichnet,**
**dass** der Shuttlewagen (11) mehrere hintereinander angeordnete, z. B. auf Achsen lagernde Rollenelemente (11a) aufweist, die auf Führungsbahnen (8a, 8b bzw. 9a, 9b) der Tragschienenelemente (8 bzw. 9) sowie gegebenenfalls des Überbrückungstragschienenstücks (14) und des Absetztragschienenstücks (15) laufen, wobei zweckmäßigerweise sich jeweils ein z. B. motorisches Antriebsmittel (63) an oder in dem Suttlewagen (11) befindet und das Antriebsmittel (63) zumindest ein Rollenelement (11a) antreibt sowie gegebenenfalls für einen von einer Steuereinrichtung gesteuerten Synchronlauf mehrerer Shuttlewagen (11) eingerichtet ist, oder dass die Antriebe der Shuttlewagen (11) inertial fest gelagert sind, oder dass mehrere Shuttlewagen (11) von einem gemeinsamen Antrieb angetrieben sind.

20. Güterumschlagsystem nach einem oder mehreren der Ansprüche 6 bis 19,
**dadurch gekennzeichnet,**
**dass** die Länge des Shuttlewagens (11) und/oder des Tragbalkenelements (11c) so gewählt ist, dass der Shuttlewagen (11), wenn er zwischen bzw. über den Gleisschienensträngen (11a, 11b) positioniert ist, sich bis über die Lücke (16) erstreckt und auch auf dem Tragschienenelement (8 bzw. 9) abgestützt ist.

21. Güterumschlagsystem nach einem oder mehreren der Ansprüche 7 bis 20,
**dadurch gekennzeichnet,**
**dass** die Rollenelemente (11a) in Längsrichtung des Shuttlewagens (11) so verteilt angeordnet sind, dass sich gleichzeitig jeweils mindestens ein Rolleneiement (11a) auf einem Tragschienenelement (8 bzw. 9) und einem Überbrückungstragschienenstück (14) oder gegebenenfalls auf einem Überbrückungstragschienenstück (14) und dem Aufsetztragschienenstück (15) oder gegebenenfalls einem Tragschienenelement (8 bzw. 9), einem Überbrückungstragschienenstück (14) und dem Aufsetztragschienenstück (15) abstützt.

22. Güterumschlagsystem nach einem oder mehreren der Ansprüche 19 bis 21,
**dadurch gekennzeichnet,**
**dass** der Shuttlewagen (11) ein langgestrecktes Chassis (61) aufweist, das die Rollenelemente (11a) und vorzugsweise auch das Antriebsmittel (63) trägt.

23. Güterumschlagsystem nach Anspruch 22,
**dadurch gekennzeichnet,**
**dass** das Tragbalkenelement (11c) über mindestens eine auf dem Chassis (61) lagernde, mit einem Antriebsmittel in Verbindung stehende, antreibbare, vertikal arbeitende Kurzhubvorrichtung (62) mit dem Chassis (61) in Verbindung steht, wobei die Kurzhubvorrichtungen (62) vorzugsweise vom Antriebsmittel (63) antreibbar sind und z. B. einen Hub von 3 bis 5 cm ausführen können.

24. Waggon, ausgebildet zur Verwendung in einem Güterumschlagsystem nach einem oder mehreren der vorhergehenden Ansprüche, **gekennzeichnet durch**:
a) zwei zweiachsige Drehgestelle (30) mit einem von einem Rahmengestell (31) getragenen, sich parallel zu und zwischen den Achsen erstreckenden horizontalen Traggerüst (32), in dem zentral ein Aufnahmeelement (33) vorgesehen ist,
b) ein jeweils mit einem Drehgestell (30) verbundenes Waggonkopfstück (34), das mit einem Lagerelement in das Aufnahmeelement (33) des Drehgestell (30) greift,
c) zwei bewegbare mit den Drehgestellen (30) und/oder Waggonkopfstücken (34) in Verbindung stehende Seitenwände (39), die mit letzteren verriegelbar sind und die derart ausgeführt und gelagert sind, dass sie die hauptsächliche Kraftübertragung zwischen den Waggonkopfstücken (34) und/oder Drehgestellen (30) und die vom Ladegut ausgehenden Kräfte übernehmen und übertragen und so den Fahrbetrieb ermöglichen.

25. Waggon nach Anspruch 24,
**dadurch gekennzeichnet,**
**dass** die Seitenwände (39) abhebbar sind.

26. Waggon nach Anspruch 24 oder 25,
**dadurch gekennzeichnet,**
**dass** die Seitenwände (39) klappbar oder verschiebbar angeordnet sind, so dass eine Querentladung des Wechseltragelements (51) ohne oder mit nur geringem Anhub ermöglicht wird.

27. Waggon nach einem oder mehreren der Ansprüche 24 bis 26,
**dadurch gekennzeichnet,**
**dass** jedes Waggonkopfstück (34) oberseitig und längsseitig jeweils einen Längsträger (36) aufweist, auf dem mindestens ein, vorzugsweise zwei in Längsrichtung auf Abstand hintereinander nach oben ragende mit einer Klappwand (39) zusammenwirkende Fixierzapfen (37) angeordnet sind.

28. Waggon nach Anspruch 27,
**dadurch gekennzeichnet,**
**dass** die Fixierzapfen (37) auf einer erhöhten innenseitigen Längsstufe (36a) des Längsträgers (36) angeordnet sind, der außenseitig eine tiefer gesetzte horizontale Lagerfläche (36b) vorgeordnet ist.

29. Waggon nach Anspruch 28,
**dadurch gekennzeichnet,**
**dass** mindestens ein von der Lagerstufe (36a) ausgehender, sich quer über die Lagerfläche (36b) erstreckender Positioniersteg (38) im Bereich des innenstirnseitigen Fixierzapfens (37) angeordnet ist.

30. Waggon nach einem oder mehreren der Ansprüche 24 bis 29,
**dadurch gekennzeichnet,**
**dass** die Waggonklappseitenwand (39) eine Dickenabmessung von 5 bis 40 cm hat und einen Lastaufnahmesteg (40) aufweist, dessen Höhe zwischen 25 und 80 cm beträgt.

31. Waggon nach Anspruch 30,
**dadurch gekennzeichnet,**
**dass** an den Lastaufnahmesteg (40) beidendig über jeweils einen Verbindungssteg (41) ein sich parallel zum Lastaufnahmesteg (40) erstreckender Auflagersteg (42) nach oben versetzt vorgesehen ist, wobei der Verbindungssteg (41) vorzugsweise schräg nach oben verläuft.

32. Waggon nach Anspruch 31,
**dadurch gekennzeichnet,**
**dass** eine Unterkante (42a) der Auflagerstege (42) auf der Lagerfläche (36b) des jeweiligen Längsträgers (36) des Kopfstücks (34) aufsitzt, wobei waggoninnenseitig am Auflagersteg (42) mit den Fixierzapfen (37) zum Fixieren und Verriegeln sowie Verspannen der Klappwände (39) zusammenwirkende Fixierösen bzw. Sicherungslaschen (42) angeordnet sind, die die Fixierzapfen (37) des Waggonkopfstücks (34) übergreifen, wobei der Positioniersteg (38) des Längsträgers (36) in eine entsprechende waggoninnenseitige Positioniernut (42c) des Lagerstegs (42) eingreift.

33. Waggon nach Anspruch 32,
**dadurch gekennzeichnet,**
**dass** die Fixierelemente aus Fixierzapfen (37) und die Fixierösen (42b) lösbare Verriegelungs- und Verspannungseinrichtungen aufweisen, mit denen die Waggonklappwände (39) starr verriegelnd und verspannend auf den Waggonkopfstücken (34) lösbar festlegbar sind.

34. Waggon nach einem oder mehreren der Ansprüche 24 bis 33,
**dadurch gekennzeichnet,**
**dass** die Klappwände (39) nach außen abschwenkbar und wieder anschwenkbar mit den Kopfstücken (34) in Verbindung stehen.

35. Waggon nach Anspruch 34,
**dadurch gekennzeichnet,**
**dass** waggoninnenstirnseitig an jedem Kopfstück (34) und jeweils beidseits der Quermitte des Waggons (2) Schwenkantriebsmittel für die Klappwände (39) vorgesehen sind.

36. Waggon nach Anspruch 35,
**dadurch gekennzeichnet,**
**dass** die Schwenkantriebsmittel jeweils einen einendig am Lagersteg (42) der Klappwand (39) nahe an dem Verbindungssteg (41) angeordneten Hebelarm (43) aufweisen, der sich rechtwinklig von der Klappwand (39) ins Innere des Waggons erstreckt und der anderendig mit einem Schwenklager an einem Kulissenblock (44) sitzt, der in einer im unterseitigen Bereich der Stirnseite am Kopfstück (34) vorgesehenen vertikalen Kulissenbahn (45) geführt ist.

37. Waggon nach Anspruch 36,
**dadurch gekennzeichnet,**
**dass** am Kulissenblock (44) über Koppelelemente ein gleisbettgebundenes oder waggongebundenes Antriebsmittel angreift, das den Kulissenblock (44) auf und ab verschieben kann.

38. Waggon nach einem oder mehreren der Ansprüche 36 und/oder 37,
**dadurch gekennzeichnet,**
**dass** im Längsmittenbereich am Hebelarm (43) das Ende einer Schubstange (46) angelenkt ist, deren anderes Ende an einem Kulissenblock (47) angelenkt ist, wobei der Kulissenblock (47) ein Stück oberhalb der Kulissenführung (45) in einer horizontalen Kulissenbahn (48) geführt ist.

39. Waggon nach Anspruch 38,
**dadurch gekennzeichnet,**
**dass** der Kulissenblock (47) mit einem gleisbettgebundenen oder waggongebundenen Antriebsmittel in Verbindung steht.

40. Waggon nach Anspruch 39,
**dadurch gekennzeichnet,**
**dass** der Kulissenblock (47) über Koppelelemente mit dem Antriebsmittel in Verbindung steht.

41. Waggon nach Anspruch 39 und/oder 40,
**dadurch gekennzeichnet,**
**dass** der Schwenkantrieb für die Klappwand (39) motorisch betrieben wird, wobei quermittig an der waggoninnenseitigen Stirnseite jedes Kopfstücks (34) ein Motor (49) angeordnet ist, der über Spindeln (50) in an sich bekannter Weise die beidseitigen Kulissenblöcke (47) antreibt.

42. Waggon nach einem oder mehreren der Ansprüche 24 bis 41,
**gekennzeichnet durch**
ein Wechselbodenelement (51), das lose zwischen die beiden Kopfstücke (34) und die beiden Klappwände (39) einsetzbar ist und von den Klappwänden (39) gehaltert bzw. getragen wird.

43. Waggon nach Anspruch 42,
**dadurch gekennzeichnet,**
**dass** das Wechselbodenelement (51) eine ebene Bodenwandung (52) mit zweckmäßigerweise seitlich sich in Längsrichtung erstreckenden hochgestellten Begrenzungsstegen (53) sowie neben den Begrenzungsstegen (53) tiefer liegende Fahrspuren aufweist.

44. Waggon nach Anspruch 43,
**dadurch gekennzeichnet,**
**dass** jeweils im freien Längsendbereich des Wechselbodenelements (51) beidseits mindestens zwei an den Begrenzungsstegen (53) sich nach oben erstreckende Einhängestreben (55) vorgesehen sind, die jeweils an ihren freien Enden einen nach außen kragenden Einhängevorsprung (56) aufweisen.

45. Waggon nach Anspruch 44,
**dadurch gekennzeichnet, dass** jeweils zwischen den beiden Vorsprüngen (56) einer Seite des Wechselbodenelements (51) eine Verbindungsstrebe (57) vorgesehen ist.

46. Waggon nach Anspruch 44 und/oder 45,
**dadurch gekennzeichnet,**
**dass** die Vorsprünge (56) auf der Oberkante (40a) des Lastaufnahmestegs (40) sitzen.

47. Waggon nach Anspruch 46,
**dadurch gekennzeichnet,**
**dass** auf der Oberkante (40a) angeordnete Positionierzapfen (58) in Langlöcher (59) der Vorsprünge (56) eingreifen.

## Claims

1. A freight transhipment system for shifting freight from road to rail and vice versa with horizontal transverse loading, level with the track, by means of interchangeable bearing elements (51) which receive freight and which can be integrated into a waggon structure, having:
a) a rail system (1)with two rail strings (1a, 1b),
b) a loading path (6), substantially level with the track, located beside the rail system (1) in a parallel manner,
c) a transverse transporting device for the transverse transportation of interchangeable bearing elements (51) from a waggon (2) onto the loading path (6) or vice versa
**characterised in that** the transverse transporting device has:
d) at least one bearing rail element (8, 9) which extends transversely to the rail system (1);
e) a bearing rail piece (15) which is arranged between the rail strings (1a, 1 b) as a continuation of the bearing rail element (8, 9) and which is in alignment with the bearing rail element (8, 9),
f) at least one shuttle truck (11), guided on the bearing rail element (8, 9) and the bearing rail piece (15), for the transverse transportation of an interchangeable bearing element (51), wherein
g) the shuttle truck (11) is equipped with its own drive device (63) or has a drive attached to the track bed and/or the platform.

2. A freight transhipment system according to claim 1, **characterised in that** the transverse transporting device has:
- at least two bearing rail elements (8, 9) which are arranged parallel at a distance from another and which extend transversely to the rail system (1),
- bearing rail pieces (15) which are each arranged between the rail strings (1a, 1 b) as a continuation of the bearing rail elements (8, 9) and which are each in alignment with the bearing rail elements (8, 9),
- in each case a shuttle truck (11), guided on each bearing rail element (8 and 9) and on the respective bearing rail piece (15), for the transverse transportation of an interchangeable bearing element (51), wherein
- the shuttle trucks (11) are equipped with their own drive device (63) or have a drive attached to the track bed and/or the platform.

3. A freight transhipment system according to claim 1 or 2, **characterised in that** the bearing rail element(s) (8, 9) is/arranged underground in transverse channels of the loading path (6).

4. A freight transhipment system according to one or more of the preceding claims, **characterised in that** a setting-down path (5) is provided between the loading path (6) and the rail system (1) and likewise is traversed by the bearing rail elements (8, 9).

5. A freight transhipment system according to claim 4, **characterised in that** the loading path (6) has a higher level than the setting-down path (5), the bearing rail elements (8, 9) also extending over the setting-down path (5) and there being arranged to project over the surface, the level preferably being 10 to 30 cm higher.

6. A freight transhipment system according to one or more of the preceding claims, **characterised in that** the ends (13), at the side closest to the track, of the bearing rail elements (8, 9) are arranged in front of the rail system
(1) to form a gap (16), the gap preferably having a length of 30 to 80 cm.

7. A freight transhipment system according to claim 6, **characterised in that** a bridging rail piece (14) is arranged directly in front of one rail string (1 b) of the rail system (1) so as to be in alignment with the bearing rail elements (8, 9) and with the respective bearing rail piece (15), the gap (16) in each case being provided between the bridging rail piece (14) and the bearing rail element (8 or 9 as the case may be).

8. A freight transhipment system according to one or more of the preceding claims, **characterised in that** at least one long-lift device (17) is arranged in the region of the rail system (1) and preferably enables lifting heights of 10 to 40 cm.

9. A freight transhipment system according to claim 8, **characterised in that** beside the exterior of each of the two rail strings (1a, 1b) there are arranged two spaced apart long-lift devices (17) attached to the track bed.

10. A freight transhipment system according to claim 8 or 9, **characterised in that** the long-lift devices (17) are arranged beside the bridging rail pieces (14) in a manner parallel to the track.

11. A freight transhipment system according to claim 9 or 10, **characterised in that** the at least two long-lift devices (17) are connected via spindles (19) to a drive means (18) arranged therebetween.

12. A freight transhipment system according to claim 11, **characterised in that** the spindles (19) are mounted in the bridging rail pieces (14).

13. A freight transhipment system according to one or more of claims 2 to 12, **characterised in that** setting-down elements, e.g. setting-down blocks (20), projecting above a supporting planar element (10) of the shuttle truck (11) are arranged beside the bearing rail elements (8, 9).

14. A freight transhipment system according to one or more of claims 4 to 13, **characterised in that** the loading path (6) is arranged stepped up from the setting-down path (5), the height difference corresponding e.g. to the rail element height plus shuttle truck height.

15. A freight transhipment system according to one or more of claims 4 to 14, **characterised in that** the loading path (6) has an upright boundary edge (12) at the side closest to the setting-down path, which boundary edge is advantageously interrupted in the region of the bearing rail elements (8, 9).

16. A freight transhipment system according to one or more of the preceding claims, **characterised in that** the upper side of the shuttle truck (11) has a supporting planar element (10) whose level lies above the height level of the rail strings (1a, 1 b) and preferably corresponds to the height level of the surface plane of the loading path (6).

17. A freight transhipment system according to claim 16, **characterised in that** the planar element (10) is part of a girder element (11c) arranged so as to be vertically movable, e.g. by 3 to 5 cm, on the shuttle truck (11).

18. A freight transhipment system according to one or more of the preceding claims, **characterised in that** the length of a shuttle truck (11) corresponds to the width of the loading path (6).

19. A freight transhipment system according to one or more of the preceding claims, **characterised in that** the shuttle truck (11) has a plurality of roller elements (11a) which are arranged behind one another and are e.g. borne on axles, which roller elements travel on guideways (8a, 8b or 9a, 9b) of the bearing rail elements (8 and 9 respectively) as well as optionally of the bridging bearing rail piece (14) and the setting-down bearing rail piece (15), advantageously a drive means (63), e.g. motor-driven, in each case being located on or in the shuttle truck (11) and the drive means (63) driving at least one roller element (11a) as well as optionally being arranged for synchronous running, controlled by a control device, of a plurality of shuttle trucks (11), or **in that** the drives of the shuttle trucks (11) are securely mounted in an inertial manner, or **in that** a plurality of shuttle trucks (11) are driven by a common drive.

20. A freight transhipment system according to one or more of claims 6 to 19, **characterised in that** the length of the shuttle truck (11) and/or of the girder element (11c) is selected in such a manner that, when positioned between or above the track rail strings (11a, 11 b), the shuttle truck (11) extends beyond the gap (16) and is also supported on the bearing rail element (8 or 9).

21. A freight transhipment system according to one or more of claims 7 to 20, **characterised in that** the roller elements (11a) are arranged distributed in the longitudinal direction of the shuttle truck (11) in such a manner that simultaneously at least one respective roller element (11a) is simultaneously supported on a bearing rail element (8 or 9) and a bridging bearing rail piece (14) or optionally on a bridging bearing rail piece (14) and the set-down bearing rail piece (15) or optionally on a bearing rail element (8 or 9), a bridging bearing rail piece (14) and the set-down bearing rail piece (15).

22. A freight transhipment system according to one or more of claims 19 to 21, **characterised in that** the shuttle truck (11) has an elongate chassis (61) which bears the roller elements (11 a) and preferably also the drive means (63).

23. A freight transhipment system according to claim 22, **characterised in that** the girder element (11c) is connected to the chassis (61) via at least one driveable, vertically operating short-lift device (62) which is borne by the chassis (61) and is connected to a drive means, the short-lift devices (62) preferably being driveable by the drive means (63) and e.g. being able to effect lift of 3 to 5 cm.

24. A waggon designed for use in a freight transhipment system according to one or more of the preceding claims, **characterised by**:
a) two two-axle bogies (30) with a horizontal supporting structure (32), borne by a frame (31) and extending parallel to and between the axles, in which a receiving element (33) is provided centrally,
b) a waggon head piece (34), connected to a respective bogie (30), which engages the receiving element (33) of the bogie (30) by means of a bearing element,
c) two movable lateral walls (39), connected to the bogies (30) and/or waggon head pieces (34), lockable to the latter and designed and mounted in such a manner that they assume the main force transmission between the waggon head pieces (34) and/or bogies (30) and transmit the forces issuing from the material loaded and thus enable travelling operation.

25. A waggon according to claim 24, **characterised in that** the lateral walls (39) can be raised.

26. A waggon according to claim 24 or 25, **characterised in that** the lateral walls (39) are arranged to be hinged or displaceable, so that transverse unloading of the interchangeable bearing element (51) is made possible without lift or with only slight lift.

27. A waggon according to one or more of claims 24 to 26, **characterised in that** each waggon head piece (34) has on its upper side and lengthwise a respective side member (36) on which at least one, preferably two fixing pins (37) are arranged, which fixing pins (37) project upwards at a distance behind one another in the longitudinal direction and cooperate with a fold-down wall (39).

28. A waggon according to claim 27, **characterised in that** the fixing pins (37) are arranged on a raised, inner longitudinal step (36a) of the side member (36), in front of which a lower horizontal bearing surface (36b) is arranged to the exterior.

29. A waggon according to claim 28, **characterised in that** at least one positioning flange (38) which issues from the bearing step (36a) and extends transversely over the bearing surface (36b) is arranged in the region of the fixing pin (37) at the internal end face.

30. A waggon according to one or more of claims 24 to 29, **characterised in that** the waggon fold-down lateral wall (39) has a thickness dimension of 5 to 40 cm and a load receiving crosspiece (40) whose height is between 25 and 80 cm.

31. A waggon according to claim 30, **characterised in that** a supporting crosspiece (42) extending parallel to the load receiving crosspiece (40) is provided in an upwardly offset manner at both ends of the load receiving crosspiece (40) via a respective connecting web (41), the connecting web (41) preferably running upwards at an incline.

32. A waggon according to claim 31, **characterised in that** a lower edge (42a) of the supporting crosspieces (42) rests on the bearing surface (36b) of the respective side member (36) of the head piece (34), fixing eyes or securing lugs (42[sic]), which cooperate with the fixing pins (37) to fix and lock as well as brace the fold-down walls (39) and which engage over the fixing pins (37) of the waggon head piece (34), being arranged on the supporting crosspiece (42) at the side closest to the waggon interior, the positioning flange (38) of the side member (36) engaging an appropriate positioning groove (42c), at the side closest to the waggon interior, of the supporting crosspiece (42).

33. A waggon according to claim 32, **characterised in that** the fixing elements of fixing pins (37) and the fixing eyes (42b) have releasable locking and bracing devices by means of which the waggon fold-down walls (39) can be releasably immobilised in a rigidly locking and bracing manner on the waggon head pieces (34).

34. A waggon according to one or more of claims 24 to 33, **characterised in that** the fold-down walls (39) are connected to the head pieces (34) so as to be pivotable outwards and pivotable inwards again.

35. A waggon according to claim 34, **characterised in that** pivot drive means for the fold-down walls (39) are provided at the waggon interior end face of each head piece (34), one to each side of the transverse centre line of the waggon (2).

36. A waggon according to claim 35, **characterised in that** the pivot drive means each have a lever arm (43) arranged on one end of the supporting crosspiece (42) of the fold-down wall (39) so as to be close to the connecting web (41), which lever arm (43) extends at right angles from the fold-down wall (39) into the interior of the waggon and at the other end is located on a sliding block (44) by means of a pivot bearing, which sliding block (44) is guided in a vertical sliding track (45) provided in the region on the underside of the end face of the head piece (34).

37. A waggon according to claim 36, **characterised in that** a drive means attached to the track bed or the waggon engages the sliding block (44) via coupling members, which drive means can displace the sliding block (44) up and down.

38. A waggon according to one or more of claims 36 and/or 37, **characterised in that** the end of a connecting rod (46) is articulated on the longitudinal central region of the lever arm (43) and the other end of the connecting rod (46) is articulated on a sliding block (47), the sliding block (47) being guided a short distance above the slideway (45) in a horizontal sliding track (48).

39. A waggon according to claim 38, **characterised in that** the sliding block (47) is connected to a drive means attached to the track bed or the waggon.

40. A waggon according to claim 39, **characterised in that** the sliding block (47) is connected to the drive means via coupling members.

41. A waggon according to claim 39 and/or 40, **characterised in that** the pivot drive for the fold-down wall (39) is motor operated, a motor (49) being arranged on the transverse centre of the waggon-interior end face of each head piece (34), which motor drives the sliding blocks (47), located at either side, via spindles (50) in a manner known per se.

42. A waggon according to one or more of claims 24 to 41, **characterised by** an interchangeable base element (51) insertable in an unfixed manner between the two head pieces (34) and the two fold-down walls (39) and held or borne by the fold-down walls (39).

43. A waggon according to claim 42, **characterised in that** the interchangeable base element (51) has a plane base wall (52) with upright boundary flanges (53), advantageously extending laterally in the longitudinal direction, as well as lower tracks beside the boundary flanges (53).

44. A waggon according to claim 43, **characterised in that** at least two suspension struts (53) extending upwards on the boundary flanges (53) are provided on either side of the interchangeable base element (51), in each free longitudinal end region thereof, which suspension struts (55) each have an outwardly projecting suspension projection (56) at their free ends.

45. A waggon according to claim 44, **characterised in that** a connecting strut (57) is in each case provided between the two projections (56) on one side of the interchangeable base element (51).

46. A waggon according to claim 44 and/or 45, **characterised in that** the projections (56) are on the upper edge (40a) of the load receiving crosspiece (40).

47. A waggon according to claim 46, **characterised in that** positioning pins (58) arranged on the upper edge (40a) engage elongated holes (59) of the projections (56).

## Revendications

1. Système de transbordement de marchandises de la route au rail et vice versa, à chargement transversal horizontal à niveau, au moyen d'éléments de support interchangeables (51) pouvant s'intégrer dans une structure de wagon et recevant des marchandises, présentant :
a) un chemin de fer (1) avec deux voies ferrées (1a, 1b),
b) une voie de chargement (6) approximativement à niveau, en parallèle à côté du chemin de fer (1),
c) une installation de transport transversal pour le transport transversal d'éléments de support interchangeables (51) d'un wagon (2) sur la voie de chargement (6) ou vice versa,
**caractérisé en ce que** l'installation de transport transversal présente :
d) au moins un élément de rail de support (8, 9) s'étendant transversalement au chemin de fer (1),
e) une pièce de rail de support (15) disposée en prolongement de l'élément de rail de support (8, 9) entre les voies ferrées (1a, 1b), en alignement avec l'élément de rail de support (8, 9),
f) au moins un wagon porte-rails (11) guidé sur l'élément de rail de support (8, 9) et la pièce de rail de support (15) pour le transport transversal d'un élément de support interchangeable (51),
et **en ce que**,
g) le wagon porte-rails (11) est équipé de son propre dispositif d'entraînement (63) ou présente un entraînement relié au ballast de voie et/ou relié au quai.

2. Système de transbordement de marchandises selon la revendication 1, **caractérisé en ce que** le dispositif de transport transversal présente :
- au moins deux éléments de rail de support (8, 9) disposés en parallèle à distance l'un de l'autre et s'étendant transversalement au chemin de fer (1),
- des pièces de rail de support (15) disposées respectivement en prolongement des éléments de rail de support (8, 9) entre les voies ferrées (1a, 1b), respectivement en alignement avec les éléments de rail de support (8, 9),
- respectivement un wagon porte-rails (11) guidé sur chaque élément de rail de support (8 ou 9) et la pièce de rail de support (15) respective, pour le transport transversal d'un élément de support interchangeable (51), et **en ce que**,
- les wagons porte-rails (11) sont équipés de leur propre dispositif d'entraînement (63) ou présentent un entraînement relié au ballast de voie et/ou relié au quai.

3. Système de transbordement de marchandises selon la revendication 1 ou 2, **caractérisé en ce que** le ou les éléments de rail de support (8, 9) sont disposés de façon encastrée dans des rainures transversales de la voie de chargement (6).

4. Système de transbordement de marchandises selon une ou plusieurs des revendications précédentes, **caractérisé en ce qu'**entre la voie de chargement (6) et le chemin de fer (1), une voie de dépose (5) est prévue qui est également traversée par les éléments de rail de support (8, 9).

5. Système de transbordement de marchandises selon la revendication 4, **caractérisé en ce que** la voie de chargement (6) présente un niveau supérieur à la voie de dépose (5), les éléments de rail de support (8, 9) s'étendant également sur la voie de dépose (5) et y sont disposés en dépassant de la surface, le niveau étant de préférence supérieur de 10 à 30 cm.

6. Système de transbordement de marchandises selon une ou plusieurs des revendications précédentes, **caractérisé en ce que** les extrémités côté voie ferrée (13) des éléments de rail de support (8, 9) sont disposées en formant un espace (16) devant le chemin de fer (1), l'espace présentant de préférence une longueur de 30 à 80 cm.

7. Système de transbordement de marchandises selon la revendication 6, **caractérisé en ce que** directement devant ladite une voie ferrée (1b) du chemin de fer (1), en alignement avec les éléments de rail de support (8, 9) et la pièce de rail de support (15) respective, une pièce de rail de jonction (14) est disposée, et **en ce que** l'espace (16) est prévu respectivement entre la pièce de rail de jonction (14) et l'élément de rail de support (8 ou 9).

8. Système de transbordement de marchandises selon une ou plusieurs des revendications précédentes, **caractérisé en ce qu'**au moins un dispositif à course longue (17), qui permet de préférence des hauteurs de levée de 10 à 40 cm, est disposé dans la zone du chemin de fer (1).

9. Système de transbordement de marchandises selon la revendication 8, **caractérisé en ce que** deux dispositifs à course longue (17) reliés au ballast de voie et espacés l'un par rapport à l'autre sont respectivement disposés à l'extérieur, à côté des deux voies ferrées (1a, 1b).

10. Système de transbordement de marchandises selon la revendication 8 ou 9, **caractérisé en ce que** les dispositifs à course longue (17) sont disposés en parallèle aux voies ferrées à côté des pièces de rail de jonction (14).

11. Système de transbordement de marchandises selon la revendication 9 ou 10, **caractérisé en ce que** lesdits au moins deux dispositifs à course longue (17) sont reliés par des broches (19) à un moyen d'entraînement (18) disposé entre ceux-ci.

12. Système de transbordement de marchandises selon la revendication 11, **caractérisé en ce que** les broches (19) sont logées dans les pièces de rail de jonction (14).

13. Système de transbordement de marchandises selon une ou plusieurs des revendications 2 à 12, **caractérisé en ce que** des éléments de dépose, par exemple des blocs de dépose (20), qui dépassent d'un élément de surface porteur (10) du wagon porte-rails (11), sont disposés à côté des éléments de rail de support (8, 9).

14. Système de transbordement de marchandises selon une ou plusieurs des revendications 4 à 13, **caractérisé en ce que** la voie de chargement (6) est disposée à un palier supérieur par rapport à la voie de dépose (5), la différence de hauteur correspondant par exemple à la hauteur de l'élément de rail plus la hauteur du wagon porte-rails.

15. Système de transbordement de marchandises selon une ou plusieurs des revendications 4 à 14, **caractérisé en ce que** la voie de chargement (6) présente du côté de la voie de dépose un bord de délimitation surélevé (12) qui est exposé de façon utile dans la zone des éléments de rail de support (8, 9).

16. Système de transbordement de marchandises selon une ou plusieurs des revendications précédentes, **caractérisé en ce que** le wagon porte-rails (11) présente du côté supérieur un élément de surface porteur (10) dont le niveau est situé au-dessus du niveau de hauteur des voies ferrées (1a, 1b) et correspond de préférence au niveau de hauteur du plan de surface de la voie de chargement (6).

17. Système de transbordement de marchandises selon la revendication 16, **caractérisé en ce que** l'élément de surface (10) fait partie d'un élément de poutre (11c) qui est disposé sur le wagon porte-rails (11) de façon verticalement mobile, par exemple de 3 à 5 cm.

18. Système de transbordement de marchandises selon une ou plusieurs des revendications précédentes, **caractérisé en ce que** la longueur d'un wagon porte-rails (11) correspond à la largeur de la voie de chargement (6).

19. Système de transbordement de marchandises selon une ou plusieurs des revendications précédentes, **caractérisé en ce que** le wagon porte-rails (11) présente plusieurs éléments de rouleau (11a) disposés successivement, par exemple montés sur essieux, qui tournent sur des voies de guidage (8a, 8b ou 9a, 9b) des éléments de rail de support (8 ou 9) ainsi que le cas échéant de la pièce de rail de support de jonction (14) et de la pièce de rail de support de dépose (15), **en ce que** de façon utile, respectivement un moyen d'entraînement (63), par exemple à moteur, se trouve sur ou dans le wagon porte-rails (11), **en ce que** le moyen d'entraînement (63) entraîne au moins un élément de rouleau (11a) et est le cas échéant aménagé pour un fonctionnement synchronisé de plusieurs wagons porte-rails (11), commandé par un dispositif de commande, ou **en ce que** les entraînements des wagons porte-rails (11) sont montés solidement par inertie, ou **en ce que** plusieurs wagons porte-rails (11) sont entraînés par un entraînement commun.

20. Système de transbordement de marchandises selon une ou plusieurs des revendications 6 à 19, **caractérisé en ce que** la longueur du wagon porte-rails (11) et/ou de l'élément de poutre (11c) est choisie de telle sorte que le wagon porte-rails (11), lorsqu'il est positionné entre ou au-dessus des voies ferrées (11a, 11b), s'étend jusqu'au-delà de l'espace (16) et s'appuie également sur l'élément de rail de support (8 ou 9).

21. Système de transbordement de marchandises selon une ou plusieurs des revendications 7 à 20, **caractérisé en ce que** les éléments de rouleau (11a) sont disposés de façon répartie dans la direction longitudinale du wagon porte-rails (11) de telle sorte qu'en même temps, respectivement au moins un élément de rouleau (11a) s'appuie sur un élément de rail de support (8 ou 9) et une pièce de rail de support de jonction (14) ou le cas échéant sur une pièce de rail de support de jonction (14) et la pièce de rail de support de dépose (15) ou le cas échéant sur un élément de rail de support (8 ou 9), une pièce de rail de support de jonction (14) et la pièce de rail de support de dépose (15).

22. Système de transbordement de marchandises selon une ou plusieurs des revendications 19 à 21, **caractérisé en ce que** le wagon porte-rails (11) présente un châssis allongé (61) qui supporte les éléments de rouleau (11a) et de préférence également le moyen d'entraînement (63).

23. Système de transbordement de marchandises selon la revendication 22, **caractérisé en ce que** l'élément de poutre (11c) est relié au châssis (61) par au moins un dispositif à course courte (62) monté sur le châssis (61), relié à un moyen d'entraînement, pouvant être entraîné et fonctionnant verticalement, et **en ce que** les dispositifs à course courte (62) peuvent de préférence être entraînés par le moyen d'entraînement (63) et peuvent exécuter une levée par exemple de 3 à 5 cm.

24. Wagon, réalisé pour une utilisation dans un système de transbordement de marchandises selon une ou plusieurs des revendications précédentes, **caractérisé en ce qu'**il comprend :
a) deux bogies à deux essieux (30) avec un châssis support horizontal (32), supporté par un bâti (31), s'étendant en parallèle et entre les essieux et dans lequel un élément de logement (33) est prévu au centre,
b) une traverse d'attelage (34) reliée respectivement à un bogie (30) qui s'engage avec un élément de palier dans l'élément de logement (33) du bogie (30),
c) deux parois latérales mobiles (39) reliées aux bogies (30) et/ou aux traverses d'attelage (34) et pouvant être verrouillées avec ces dernières, lesdites parois étant réalisées et montées de telle sorte qu'elles permettent la transmission de force principale entre les traverses d'attelage (34) et/ou les bogies (30) et reçoivent et transmettent les forces partant des marchandises chargées et permettent ainsi le fonctionnement de déplacement.

25. Wagon selon la revendication 24, **caractérisé en ce que** les parois latérales (39) peuvent être retirées.

26. Wagon selon la revendication 24 ou 25, **caractérisé en ce que** les parois latérales (39) sont disposées de façon pliante ou coulissante, de sorte qu'un déchargement transversal de l'élément de support interchangeable (51) est possible sans soulèvement ou avec un soulèvement faible seulement.

27. Wagon selon une ou plusieurs des revendications 24 à 26,
**caractérisé en ce que** chaque traverse d'attelage (34) présente sur le côté supérieur et le côté longitudinal respectivement une longrine (36) sur laquelle est/sont disposée(s) au moins une, de préférence deux cheville(s) de fixation (37), faisant saillie vers le haut dans la direction longitudinale à distance l'une après l'autre et coopérant avec une paroi pliante (39).

28. Wagon selon la revendication 27, **caractérisé en ce que** les chevilles de fixation (37) sont disposées sur un gradin longitudinal (36a) de la longrine (36), situé côté intérieur et relevé, en amont duquel se trouve côté extérieur une portée horizontale (36b) abaissée.

29. Wagon selon la revendication 28, **caractérisé en ce qu'**au moins une nervure de positionnement (38) partant du gradin de palier (36a) et s'étendant au travers de la portée (36b) est disposée dans la zone de la cheville de fixation (37) côté frontal intérieur.

30. Wagon selon une ou plusieurs des revendications 24 à 29,
**caractérisé en ce que** la paroi de wagon latérale pliante (39) présente une cote d'épaisseur de 5 à 40 cm et présente une nervure de réception de charge (40) dont la hauteur varie entre 25 et 80 cm.

31. Wagon selon la revendication 30, **caractérisé en ce que** sur la nervure de réception de charge (40), aux deux extrémités, par l'intermédiaire respectivement d'une entretoise (41), une nervure d'appui (42) s'étendant en parallèle à la nervure de réception de charge (40) est disposée de façon décalée vers le haut, l'entretoise (41) s'étendant de préférence de façon oblique vers le haut.

32. Wagon selon la revendication 31, **caractérisé en ce qu'**une arête inférieure (42a) des nervures d'appui (42) repose sur la portée (36b) de la longrine (36) respective de la traverse d'attelage (34), **en ce que** des languettes de sécurité (42) sont disposées du côté intérieur du wagon, le long d'une nervure d'appui (42) avec des chevilles de fixation (37) pour la fixation et le verrouillage ainsi que le serrage des parois pliantes (39), ces languettes de fixation chevauchant les chevilles de fixation (37) de la traverse d'attelage (34), et **en ce que** la nervure de positionnement (38) de la longrine (36) s'engage dans une rainure de positionnement (42c) correspondante, côté intérieur du wagon, de la nervure d'appui (42).

33. Wagon selon la revendication 32, **caractérisé en ce que** les éléments de fixation composés de chevilles de fixation (37) et les oeillets de fixation (42b) présentent des dispositifs de verrouillage et de serrage amovibles qui permettent d'immobiliser de façon amovible les parois de wagon pliantes (39) en verrouillage et serrage rigide sur les traverses d'attelage (34).

34. Wagon selon une ou plusieurs des revendications 24 à 33,
**caractérisé en ce que** les parois pliantes (39) sont reliées aux traverses d'attelage (34) de façon à pouvoir s'écarter et se rapprocher de nouveau.

35. Wagon selon la revendication 34, **caractérisé en ce que** des moyens d'entraînement en pivotement pour les parois pliantes (39) sont prévus du côté frontal intérieur du wagon, sur chaque traverse d'attelage (34) et respectivement des deux côtés du centre transversal du wagon (2).

36. Wagon selon la revendication 35, **caractérisé en ce que** les moyens d'entraînement en pivotement présentent respectivement un bras de levier (43) disposé par une extrémité au niveau de la nervure d'appui (42) de la paroi pliante (39) près de l'entretoise (41), ledit levier s'étendant perpendiculairement par rapport à la paroi pliante (39) vers l'intérieur du wagon et reposant par l'autre extrémité avec un palier de pivotement au niveau d'un coulisseau (44) qui est guidé dans une voie de coulisseau verticale (45) prévue dans la zone côté inférieur de la face frontale sur la traverse d'attelage (34).

37. Wagon selon la revendication 36, **caractérisé en ce qu'**au niveau du coulisseau (44) agit un moyen d'entraînement relié au ballast de voie ou relié au wagon, par l'intermédiaire d'éléments d'accouplement, ledit moyen pouvant faire monter et descendre le coulisseau (44).

38. Wagon selon une ou plusieurs des revendications 36 et/ou 37,
**caractérisé en ce que** l'extrémité d'une bielle (46) est articulée dans la zone centrale longitudinale sur le bras de levier (43), l'autre extrémité de cette bielle (46) étant articulée sur un coulisseau (47), le coulisseau (47) étant guidé un peu au-dessus du guide de coulisseau (45) dans une voie de coulisseau horizontale (48).

39. Wagon selon la revendication 38, **caractérisé en ce que** le coulisseau (47) est relié à un moyen d'entraînement relié au ballast de voie ou relié au wagon.

40. Wagon selon la revendication 39, **caractérisé en ce que** le coulisseau (47) est relié au moyen d'entraînement par l'intermédiaire d'éléments d'accouplement.

41. Wagon selon la revendication 39 et/ou 40, **caractérisé en ce que** l'entraînement en pivotement pour la paroi pliante (39) est entraîné par moteur et **en ce que**, au milieu transversal sur la face frontale côté intérieur du wagon de chaque traverse d'attelage (34), est disposé un moteur (49) qui entraîne par l'intermédiaire de broches (50) de façon connue en soi les coulisseaux (47) des deux côtés.

42. Wagon selon une ou plusieurs des revendications 24 à 41,
**caractérisé par** un élément de fond interchangeable (51) qui peut être placé sans serrage entre les deux traverses d'attelage (34) et les deux parois pliantes (39) et est retenu ou supporté par les parois pliantes (39).

43. Wagon selon la revendication 42, **caractérisé en ce que** l'élément de fond interchangeable (51) présente une paroi de fond plane (52) avec des nervures de délimitation surélevées (53) s'étendant de façon utile latéralement dans la direction longitudinale, ainsi que des voies de circulation abaissées à côté des nervures de délimitation (53).

44. Wagon selon la revendication 43, **caractérisé en ce que** respectivement dans la zone d'extrémité longitudinale libre de l'élément de fond interchangeable (51), des deux côtés, il est prévu au moins deux entretoises d'accrochage (55) s'étendant vers le haut au niveau des nervures de délimitation (53), qui présentent respectivement à leurs extrémités libres une saillie d'accrochage (56) faisant saillie vers l'extérieur.

45. Wagon selon la revendication 44, **caractérisé en ce qu'**une entretoise de liaison (57) est prévue respectivement entre les deux saillies (56) d'un côté de l'élément de fond interchangeable (51).

46. Wagon selon la revendication 44 et/ou 45, **caractérisé en ce que** les saillies (56) reposent sur l'arête supérieure (40a) de la nervure de réception de charge (40).

47. Wagon selon la revendication 46, **caractérisé en ce que** des chevilles de positionnement (58) disposées sur l'arête supérieure (40a) s'engagent dans des trous oblongs (59) des saillies (56).
